# EUROPÄISCHE PATENTSCHRIFT

(11) **EP 0 406 581 B1**
(45) Veröffentlichungstag und Bekanntmachung des Hinweises auf die Patenterteilung: **08.09.1993**
(21) Anmeldenummer: 90110831.6
(22) Anmeldetag: 07.06.1990
(51) Int. Cl.: B65H 19/26

(54) **Vorrichtung zum Durchtrennen einer Bahn an einem Wendewickler**
Arrangement for chopping of a web on a reversing winder
Dispositif pour couper une bande sur un rouleau d'inversement

(30) Priorität: 06.07.1989 DE 3922253
(43) Veröffentlichungstag der Anmeldung: 09.01.1991
(73) Patentinhaber: Windmöller & Hölscher, D-49525 Lengerich (DE)
(72) Erfinder: Twente, Manfred, D-4542 Tecklenburg 2 (DE)
(74) Vertreter: Gossel, Hans K., Dipl.-Ing.

(56) Entgegenhaltungen:
- EP-A- 0 167 715
- DE-A- 3 204 049
- DE-A- 3 629 216
- US-A- 2 942 796

## Beschreibung

Die Erfindung betrifft eine Vorrichtung zum Durchtrennen einer Bahn an einem Wendewickler mit einem an die Bahn zustellbaren Messerbalken mit Schneidmesser und einer jeweils an die leere Wickelhülse zustellbaren Andruckvorrichtung

Wendewickler weisen in der Regel zwei Wickelhülsen auf, von denen jeweils eine in einer Aufwickelposition angeordnet ist. Nach Bildung eines fertigen Wickels wird die Hülse mit der aufgewickelten Bahn aus ihrer Aufwickelposition in eine Entnahmeposition verschwenkt, während gleichzeitig eine leere Hülse in die Aufwickelposition gebracht wird. Während des Verschwenkens der leeren und der aufgewickelten Hülse bleibt die Bahn mit der aufgewickelten Hülse verbunden. Erst wenn die aufgewickelte Hülse in der Entnahmeposition und die leere Hülse in die Aufwickelposition geschwenkt sind, wird die Bahn mit einem Schneidmesser durchtrennt und der nachlaufende Bahnanfang wird mit der leeren Hülse verbunden, so daß auf diese ein neuer Wickel aufgewickelt werden kann.

Bereits aus der US-A-2 942 796 ist eine gattungsgemäße Vorrichtung bekannt, bei der gleichzeitig die Bahn mit einem Messer durchtrennt wird und das vorlaufende Ende der neu aufzuwickeln den Bahn mit der noch leeren in die Aufwickelposition gebrachten Hülse verbunden wird. Zum Verbinden mit dem vorlaufenden Ende der Bahn ist die leere Hülse mit einem Klebstreifen versehen. An diesen wird das entsprechende Bahnende mittels eines direkt unterhalb des Messers angeordneten Bleches an die Wickelhülse angedrückt. Dieses Andrückblech wird also gleichzeitig mit dem Trennmesser verschwenkt. Das Messer durchtrennt die Bahn unmittelbar neben der in die Aufwickelposition verschwenkte leeren Hülse.

Eine derartige Einrichtung arbeitet solange zufriedenstellend, wie Hülsen mit einem einheitlichen Durchmesser eingesetzt werden. Werden aber beispielsweise Hülsen mit größerem Durchmesser eingesetzt, so schlagen die Messer in ihrer Durchtrennposition auf der Hülse auf. Diese vorbekannte Vorrichtung ist also für den Einsatz von Hülsen mit unterschiedlichem Durchmesser nicht geeignet.

Es stellt sich daher die Aufgabe, die gattungsgemäße Vorrichtung zum Durchtrennen einer Bahn an einem Wendewickler derart weiterzubilden, daß diese automatisch auf unterschiedliche Hülsendurchmesser eingestellt werden kann.

Diese Aufgabe wird erfindungsgemäß durch die kennzeichnenden Merkmale des Patentanspruchs 1 gelöst. Dabei sind sowohl der das Schneidmesser tragende Messerbalken wie auch die Andruckeinrichtung in einem relativ zur Wickelhülse verfahrbaren Rahmen derart angeordnet, daß deren Position bezüglich der Wickelhülsen gleichzeitig mit Verfahren des Rahmens einstellbar ist.

Der Rahmen kann einfach aus einer Traverse und seitlichen Lagerplatten bestehen. Dabei kann die Traverse über Rollen in einer gestellfesten Führungsschiene verlaufen. Der Rahmen kann in vorteilhafter Weise über mindestens eine Kolben-Zylinder-Einheit verfahrbar sein.

Gemäß einer besonders vorteilhaften Ausgestaltung der Erfindung ist der Messerbalken über mindestens eine Kolben-Zylinder-Einheit zustellbar. Der den Messerbalken und die Kolben-Zylinder-Einheit bzw. die Führungsteile des Messerbalkens betreffende Teil dar Vorrichtung ist gemäß dieser Ausführung über Bolzen in den Lagerplatten des verfahrbaren Rahmens drehbar gelagert, wobei am freien Ende der Bolzen Hebel drehfest angeordnet sind, deren freien Enden Führungsrollen tragen. Diese Führungsrollen sind abhängig von der Position des verfahrbaren Rahmens entlang Schrägflächen von gestellfesten Führungsteilen derart geführt, daß der Messerbalken abhängig von der Position des verfahrbaren Rahmens um den Bolzen verschwenkt wird. Dadurch kann in besonders einfacher Weise die auf den Durchmesser der Wickelhülse abgestimmte Ausgangsposition für das an dem Messerbalken angeordnete Schneidmesser eingestellt werden.

Damit die Führungsrollen der Hebel an den Schrägflächen der gestellfesten Führungsteile anliegen, sind mit den Bolzen gemäß einer weiteren vorteilhaften Ausführung Lenker drehfest verbunden, an denen Zugfedern angreifen, die die Führungsrollen stets gegen die Schrägflächen drücken.

Die Andruckvorrichtung kann vorteilhaft aus einer die Bahn führenden Walze bestehen. Dabei kann diese über mindestens eine Kolben-Zylinder-Einheit zustellbar sein, wobei der bzw. die Zylinder fest auf der verfahrbaren Traverse montiert ist bzw. sind. Auch die Andruckvorrichtung kann über Rollen in der gestellfesten Führungsschiene verschiebbar gelagert sein.

Damit die Bahn während des Verschwenkens der fertig aufgewickelten Wickelhülse und der noch leeren Wickelhülse nicht an der mit Klebstoff beschichteten noch leere Wickelhülse anliegt, kann diese über eine der als Andruckvorrichtung dienenden Walze nachgeschaltete Umlenkwalze geführt werden

Weitere Einzelheiten und Vorteile der Erfindung werden anhand eines in der Zeichnung dargestellten Ausführungsbeispiels näher erläutert. Dabei zeigen:
- Fig. 1: die Draufsicht auf die Durchtrenn- und Anstelleinrichtungen eines Wendewicklers,
- Fig. 2: einen Schnitt durch die Durchtrenn- und Anstelleinrichtungen gemäß der Schnittlinie II-II aus Fig. 1 und
- Fig. 3: einen Teil der Schneideeinrichtung eines Wicklers mit zugehöriger Wendescheibe und zwei Wickelstellen.

An der Innenseite der beiden Seitengestelle 1 eines Wendewicklers sind Führungsschienen 2 und 3 befestigt. Die rechte Seite der Fig. 1 zeigt die Führungsschiene 2 geschlossen, während die linke Seite der Fig. 1 die Führungsschiene im Schnitt darstellt. In den Führungsschienen laufen Rollen 4, die über Zapfen 5 mit Platten 6 verbunden sind. Diese Platten 6 sind stirnseitig mit einer Traverse 7 verschweißt, wobei an der Traverse 7 Kolben-Zylinder-Einheiten 8 angreifen, die ihrerseits über Wickel 9 mit den Seitenwänden 1 fest verbunden sind. Über diese Kolben-Zylinder-Einheiten 8 kann die Traverse 7 in Pfeilrichtung A hin und her bewegt werden.

Im Bereich der Platten 6 sind mit der Traverse 7 Lagerplatten 10 fest verschweißt, die, wie die Fig. 2 zeigt, in ihrem vorderen Ende gabelförmig ausgebildet sind. In den der Traverse 7 abgewandten Enden der oberen Plattenteile sind Bolzen 11 frei drehbar gelagert, auf deren nach außen weisenden Enden Hebel 12 aufgeklemmt sind. Die freien Enden dieser Hebel tragen je eine Führungsrolle 13, die je nach eingestelltem Zylinderhub der Kolben-Zylinder-Einheiten 8 mehr oder weniger auf die Schrägflächen 14 von Führungsteilen 15 auflaufen. In dem dargestellten Ausführungsbeispiel sind die Kolbenstangen der Kolben-Zylinder-Einheiten 8 zur Gänze ausgefahren. Damit haben auch die Führungsrollen 13 die höchste Stelle der Schrägflächen 14 erreicht. Dies bedeutet, daß die Bolzen 11 bezogen auf Fig. 2 im Uhrzeigersinn verschwenkt worden sind.

Mit den Bolzen 11 sind Lenker 16 fest verbunden, an denen Zugfedern 17 angreifen, die die Führungsrollen 13 stets gegen die Schrägflächen 14 drücken. Die den Hebeln 12 gegenüberliegenden Enden der Bolzen 11 sind über Konsolen 18 mit Kugelbuchsen 19 fest verbunden, deren geführte Stangen 20 einendig den Messerbalken 21 tragen. Über mit den Kugelbuchsen 19 verbundenen Kolben-Zylinder-Einheiten 22 kann der Messerbalken 21 und damit das Messer 23 aus der in Fig. 2 mit B bezeichneten Lage in die in Fig. 2 mit C bezeichnete Lage verfahren werden, wodurch dann die Bahn 24 schlagartig durchtrennt wird.

Um dabei den nachlaufenden Bahnanfang an die mit Klebstoff vorbereitete Hülse 25 mit Sicherheit ankleben zu können, werden die die Bahn 24 führenden Walzen 26 und 27 gleichzeitig mit dem Ausfahren des Messers 23 aus der in Fig. 2 dargestellten Lage so weit in Richtung der Hülse 25 bewegt, bis die Walze 27 die Bahn 24 an die vorbereitete Hülse 25 andrückt. Zu diesem Zweck sind die Achsen 28 und 29, auf denen die Walzen 26 und 27 frei drehbar gelagert sind, in Haltern 30 undrehbar befestigt. Auf die frei auslaufenden Enden der Achsen 28 und 29 sind Rollen 31 frei drehbar gelagert, die in den Führungsschienen 2 laufen. Über Kolben-Zylinder-Einheiten 32 sind die Halter 30 mit der Traverse 7 verbunden, so daß die Halter 30 und demnach auch die Walzen 26 und 27 bei Betätigung der Kolben-Zylinder-Einheiten 32 gegenüber der Traverse 7 verstellt werden können.

Im folgenden wird die Funktion des zuvor beschriebenen Ausführungsbeispiels erläutert. In den Figuren ist die Position eines Wicklers dargestellt, in der ein Wickel 33 seinen gewünschten Durchmesser erreicht hat. Die Wendescheibe 34 ist soweit verschwenkt worden, daß die zweite Wickelstelle mit der vorbereiteten Hülse 25 in die Nähe der Bahn 24 geschwenkt worden ist, die über eine Umlenkwalze 35 so geführt ist, daß die Bahn 24 die mit Leimstreifen vorbereitete Hülse 25 noch nicht berührt. In dieser Position befinden sich die Walzen 26 und 27 in der in den Figuren dargestellten Lage und das Messer in seiner Position B. Danach werden die Kolben-Zylinder-Einheiten 22 und 32 gleichzeitig betätigt, wodurch sich das Messer aus seiner Position B in die Position C verschiebt und dabei die Bahn 24 durchtrennt. Das abgetrennte vorlaufende Ende der Bahn 24 wird dabei durch die Walze 27 an die vorbereitete Hülse 25 angedrückt, wodurch auf dieser Hülse 25 dann ein neuer Wickel gebildet wird. Nachdem dies geschehen ist, fahren die Kolben-Zylinder-Einheiten 22 und 32 wieder ein, wobei etwa gleichzeitig auch die Kolben-Zylinder-Einhieiten betätigt werden, durch die über die Traverse 7 die gesamte Schneideinrichtung von der Wickelhülse 25 wegbewegt wird, so daß hier, ungehindert von der Schneideinrichtung, ein Wickel gebildet werden kann, so daß für das Herausnehmen des fertigen Wickels 33 genügend Zeit vorhanden ist.

Soll nun statt der Wickelhülse 25 eine Wickelhülse größeren Durchmessers, nämlich die Wickelhülse 25′ (mit strichpunktierten Linien in Fig. 2 dargestellt) eingesetzt werden, werden über nicht dargestellte Initiatoren gesteuert, die Kolben-Zylinder-Einheiten 8 nur so weit ausgefahren, daß die Führungsrollen 13 gerade eben auf die Führungsflächen 14 aufgelaufen sind. Diese Position der Führungsrollen 13 ist in Fig. 2 mit strichpunktierten Linien dargestellt und mit der Positionszahl 36 versehen. Die Bolzen 11 sind folglich bei der größten einzusetzenden Wickelhülse 25′ nicht mehr im Uhrzeigersinn verdreht worden. Zu der Lage der Führungsrollen 13, deren Position mit 36 bezeichnet ist, gehört die mit der Positionszahl 37 dargestellte Lage des Messerträgers 21 und des mit diesem verbundenen Messers 23. Die ausgefahrene Position des Messerbalkens 21 aus der mit dem Positionszeichen 37 dargestellten Lage ist mit dem Positionszeichen 38 bezeichnet. Hieraus erkennt man, daß der Schnitt wiederum nahe der eingesetzten Hülse 25′ erfolgt.

Der Hub der Kolben-Zylinder-Einheiten 32 braucht dabei nicht eingestellt werden, weil es sich bei den Kolben-Zylinder-Einheiten um pneumatische Kolben-Zylinder-Einheiten handelt, deren Kolbenstangen so weit ausfahren, bis sich die Walze 27 gegen eine Wickelhülse, sei es die Wickelhülse 25 oder die Wickelhülse 25′, anlegt.

## Patentansprüche

1. Vorrichtung zum Durchtrennen einer Bahn an einem Wendewickler mit einem an die Bahn (24) zustellbaren Messerbalken (21) mit Schneidmesser (23) und einer jeweils an die leere Wickelhülse (25; 25′) zustellbaren Andruckeinrichtung (27),
**dadurch gekennzeichnet**,
daß sowohl der Messerbalken (21) als auch die Andruckeinrichtung (27) an einem relativ zur Wickelhülse (25; 25′) verfahrbaren Rahmen (7, 10) derart angeordnet sind, daß deren Position bezüglich der Wickelhülse (25; 25′) mit Verfahren des Rahmens (7, 10) einstellbar ist.

2. Vorrichtung nach Anspruch 1, dadurch gekennzeichnet, daß der verfahrbare Rahmen aus einer Traverse (7) und seitlichen Lagerplatten (10) besteht, wobei die Traverse (7) über Rollen (4) zu gestellfesten Führungsschienen (2) verläuft.

3. Vorrichtung nach Anspruch 1 oder Anspruch 2, dadurch gekennzeichnet, daß der verfahrbare Rahmen über mindestens eine Kolben-Zylinder-Einheit (8) verfahrbar ist.

4. Vorrichtung nach einem der Ansprüche 1-3, dadurch gekennzeichnet, daß der über eine Kolben-Zylinder-Einheit (22) zustellbare Messerbalken (21) über Bolzen (11) in Lagerplatten (10) des verfahrbaren Rahmens drehbar gelagert ist, wobei am freien Ende der Bolzen (11) Hebel (12) drehfest angeordnet sind, deren freien Enden Führungsrollen (13) tragen, die abhängig von der Position des verfahrbaren Rahmens (7, 10) entlang Schrägflächen (14) von gestellfesten Führungsteilen (15) derart geführt sind, daß der Messerbalken (21) abhängig von der Position des verfahrbaren Rahmens (7, 10) um den Bolzen (11) verschwenkt wird.

5. Vorrichtung nach Anspruch 4, dadurch gekennzeichnet, daß mit den Bolzen (11) Lenker (16) drehfest verbunden sind, an denen Zugfedern (17) angreifen, die die Führungsrollen (13) stets gegen die Schrägflächen (14) drücken.

6. Vorrichtung nach einem der Ansprüche 1-6, dadurch gekennzeichnet, daß die Andruckvorrichtung aus einer die Bahn (24) führenden Walze (27) besteht.

7. Vorrichtung nach Anspruch 6, dadurch gekennzeichnet, daß die Walze (27) über mindestens eine Kolben-Zylinder-Einheit (32) zustellbar ist.

8. Vorrichtung nach Anspruch 6 oder Anspruch 7, dadurch gekennzeichnet, daß die Andruckvorrichtung (27) über Rollen (31) in gestellfesten Führungsschienen (2) verschiebbar gelagert ist.

9. Vorrichtung nach einem der Ansprüche 1-8, dadurch gekennzeichnet, daß sie eine der Walze (27) nachgeschaltete Umlenkwalze (35) derart aufweist, daß die über sie geführte Bahn (24) eine in Wickelposition geschwenkte leere Hülse (25; 25′) nicht berührt.

## Claims

1. An arrangement for the chopping of a web or a reversing winder with a cutter bar capable of being advanced to the web (24), with a cutter (23) and a pressing-on device (27) capable of being advanced to the empty winding tube (25; 25),
**characterized in that**
both the cutter bar (21) and the pressing-on device (27) are arranged on a frame (7, 10) that is displaceable relative to the winding tube (25; 25) in such a way that their position relative to the winding tube (25: 25') can be set by the displacement of the frame (7, 10).

2. An arrangement according to claim 1, characterized in that the displaceable frame consists of a cross bar (7) and lateral mounting plates (10), the cross bar (7) passing over rollers (4) relative to guide rails (2) fixed to the frame.

3. An arrangement according to claim 1 or claim 2, characterized in that the displaceable frame can be displaced by means of at least one piston cylinder unit (8).

4. An arrangement according to one of claims 1 - 3, characterized in that the cutter bar (21) that can be advanced by a piston cylinder unit (22) is mounted for rotation in mounting plates (10) of the displaceable frame by means of bolts (11), in which arrangement levers (12) are arranged secured against rotation or the free ends of the bolts (11), the free ends of which levers carry guide rollers (13) that are carried, depending on the position of the displaceable frame (7, 10) along inclined surfaces (14) of guide components (15) fixed to the frame, in such a way that the cutter bar (21), depending on the position of the displaceable frame (7, 10), is pivoted round the bolt (11).

5. An arrangement according to claim 4, characterized in that rods (16) are rigidly joined to the bolts (11), on which rods there act tension springs (17) that always press the guide rollers (13) against the inclined surfaces (14).

6. An arrangement according to one of claims 1 - 5, characterized in that the pressing-on device consists of a roller (27) guiding the web (24).

7. An arrangement according to claim 6, characterized in that the roller (27) can be advanced by means of at least one piston cylinder unit (32).

8. An arrangement according to claim 6 or claim 7, characterized in that the pressing-on device (27) is displaceably mounted by means of rollers (31) in guide rails (2) fixed to the frame.

9. An arrangement according to one of claims 1 - 8, characterized in that it has a guide roller (35) disposed down the line from the roller (27) in such a way that the web (24) carried over it does not touch an empty tube (25; 25') pivoted into the winding position.

## Revendications

1. Dispositif pour couper une bande sur un rouleau d'inversement comprenant une barre porte-lame (21) rapprochable à la bande (24) avec un couteau (23) et un dispositif presseur (27) rapprochable à chaque fois au mandrin vide (25 ; 25'),
caractérisé en ce que la barre porte-lame (21) ainsi que le dispositif presseur (27) sont disposés sur un châssis (7, 10) déplaçable par roulement relativement au mandrin (25 ; 25') de telle sorte que la position de ceux-ci relativement au mandrin (25 ; 25') est réglable par le déplacement du châssis (7, 10).

2. Dispositif selon la revendication 1, caractérisé en ce que le châssis déplaçable est constitué d'une traverse (7) et de plaques d'appui latérales (10), la traverse (7) s'étendant par des rouleaux (4) à des rails de guidage (2) solidaires du bâti.

3. Dispositif selon la revendication 1 ou la revendication 2, caractérisé en ce que le châssis déplaçable par roulement peut être déplacé par au moins une unité à piston et à cylindre (8).

4. Dispositif selon l'une des revendications 1 à 3, caractérisé en ce que la barre porte-lame (21) rapprochable par une unité à piston et à cylindre (22) est montée à rotation par des boulons (11) dans des plaques d'appui (10) du châssis déplaçable, à l'extrémité libre des boulons (11) étant montés de façon immobile en rotation des leviers (12) dont les extrémités libres supportent des rouleaux de guidage (13) qui, en fonction de la position du châssis déplaçable (7, 10) sont guidés le long de surfaces inclinées (14) d'éléments de guidage (15) solidaires du bâti de telle sorte que la barre porte-lame (21), en fonction de la position du châssis déplaçable (7, 10) est pivotée autour du boulon (11).

5. Dispositif selon la revendication 4, caractérisé en ce que sont reliés aux boulons (11) de façon immobile en rotation des bras (16) auxquels s'appliquent des ressorts de traction (17) qui pressent les rouleaux de guidage (13) toujours contre les surfaces inclinées (14).

6. Dispositif selon l'une des revendications 1 à 6, caractérisé en ce que le dispositif presseur est constitué d'un cylindre (27) guidant la bande (24).

7. Dispositif selon la revendication 6, caractérisé en ce que le cylindre (27) est rapprochable par au moins une unité à piston et à cylindre (32).

8. Dispositif selon la revendication 6 ou la revendication 7, caractérisé en ce que le dispositif presseur (27) est monté de façon déplaçable par des rouleaux (31) dans des rails de guidage (2) solidaires du bâti.

9. Dispositif selon l'une des revendication 1 à 8, caractérisé en ce qu'il présente un cylindre de déviation (35) placé à la suite du cylindre (27) de façon que la bande (24) qu'on fait passer sur celui-ci ne vienne pas en contact avec un mandrin vide (25 ;25') pivoté dans une position d'enroulement.
